# EUROPÄISCHE PATENTSCHRIFT

(11) **EP 1 233 184 B1**
(45) Veröffentlichungstag und Bekanntmachung des Hinweises auf die Patenterteilung: **16.02.2005**
(21) Anmeldenummer: 02405064.3
(22) Anmeldetag: 01.02.2002
(51) Int. Cl.: F04B 53/12, F04B 53/20

(54) **Kolbenpumpe mit Filterkolben**
Piston pump with filtering piston
Pompe à piston filtrant

(30) Priorität: 14.02.2001 DE 10106758
(43) Veröffentlichungstag der Anmeldung: 21.08.2002
(73) Patentinhaber: HILTI Aktiengesellschaft, 9494 Schaan (LI)
(72) Erfinder: Britz, Rory, 86916 Kaufering (DE)
(74) Vertreter: Wildi, Roland

(56) Entgegenhaltungen:
- DE-A- 19 925 250
- DE-C- 673 894
- GB-A- 1 346 940
- US-A- 5 797 452

## Beschreibung

Die Erfindung bezeichnet eine, vorzugsweise als Bohrwasserpumpe ausgeführte, Kolbenpumpe mit einem hin- und herbewegten Kolben in einem Zylinder und einem integrierten Filterkolben.

Pseudokontinuierlich arbeitende Kolbenpumpen nehmen in einem ersten Arbeitstakt über ein federnd vorgespanntes Einlassventil ein Fluid in einer Pumpkammer auf, um dieses schliesslich in einem zweiten Arbeitstakt zu verdichten und über ein Auslassventil auszugeben.

Bohrwasserpumpen nehmen stark mit Feststoffen versetztes Bohrwasser bei niedrigem Druck auf und stellen an separaten Ausgängen sowohl gefiltertes Bohrwasser als auch mit Feststoffen aufkonzentriertes Bohrwasser unter höheren Drücken zur Verfügung. Durch den starken Feststoffanteil im Bohrwasser ist eine regelmässige Rückspülung des Filters erforderlich, um eine dauerhafte Zusetzung dessen zu vermeiden.

Nach der US5534145 beinhaltet eine Kolbenpumpe einen zur Reinigung des Fluids ausgeführten Filter, welcher unbeweglich fest im Zylinder angeordnet ist. Eine Rückspülung des Filters ist nicht möglich.

Nach der US3915071 ist ein, mehrfach kaskadierter, hin- und herbewegter Kolben einer Kolbenpumpe als Filterkolben aus porösem Metall ausgeführt, welcher gleichzeitig verdichtet und reinigt. Für stark verunreinigte Fluide ist eine derartige Konstruktion ungeeignet. Des weiteren ist eine Rückspülung des Filters nicht möglich.

Eine Kolbenpumpe, welche die Merkmale des Oberbegriffs von Anspruch 1 aufweist ist aus der Patentschrift DE 673 894 C bekannt.

Die Aufgabe der Erfindung besteht in der Realisierung einer filternden Kolbenpumpe für stark mit Feststoffen versetzte Fluide.

Die Aufgabe wird im wesentlichen durch die Merkmale der unabhängigen Ansprüche gelöst. Vorteilhafte Weiterbildungen ergeben sich aus den Unteransprüchen.

Im wesentlichen weist die Kolbenpumpe mit einem, in einem Zylinder mit einem selbstständig schliessendes Einlassventil zu einem Pumpraum, dichtend hin- und herbewegten Kolben einen mit diesem federnd vorgespannten, axial begrenzt dichtend beweglichen vorgelagerten Filterkolben auf, welcher mit dem Kolben ein selbstständig schliessendes Auslassventil ausbildet.

In einem ersten Arbeitstakt vergrössert der Kolben durch seine axiale Hin-Bewegung den Pumpraum, wodurch bei geschlossenen Auslassventil ein Unterdruck entsteht, welcher das mit Feststoffen versetzte Fluid über das dadurch geöffnete Einlassventil in den Pumpraum einströmen lässt. In einem zweiten Arbeitstakt verkleinert sich durch seine axiale Her-Bewegung der Pumpraum und das mit Feststoffen versetzte Fluid wird verdichtet, wodurch der vorgelagerte Filterkolben gegen die Vorspannung auf den Kolben zubewegt wird und das Auslassventil öffnet, welches das durch den Filterkolben gefilterte und durch den Kolben verdichtete gereinigte Fluid ausströmen lässt. Im Pumpraum sammelt sich das mit Feststoffen aufkonzentriertes Fluid an. Somit wird auf engem Raum die Pumpfunktion mit einer Filterfunktion vereint.

Vorteilhaft weist die Kolbenpumpe ein selbstständig schliessendes Konzentratauslassventil zum Pumpraum auf, welches bei einem durch das Zusetzen des Filters entstehenden Überdruck im Pumpraum das mit Feststoffen aufkonzentrierte Fluid auslässt. Somit sind mit der Kolbenpumpe auch stark mit Feststoffen versetzte Fluide und bezüglich der Feststoffbelastung stark schwankende Fluide reinigbar.

Vorteilhaft ist das selbstständig schliessende Auslassventil zusätzlich endseitig weggesteuert schliessend, wodurch bei einem kurz vor dem unteren Totpunkt der Her-Bewegung axial am Zylinder anschlagenden Filterkolben das Auslassventil geschlossen, eine Rückströmung des gereinigten Fluids durch den Filterkolben in den Pumpraum bewirkt und somit im Pumpraum ein Überdruck aufgebaut wird, welcher in einem dritten Takt das mit Feststoffen aufkonzentrierte Fluid über das Konzentratauslassventil auslässt. Somit ist die Kolbenpumpe quasikontinuierlich selbstreinigend.

Vorteilhaft ist das endseitig weggesteuert schliessende Auslassventil mit einer Auslassventilfeder über einer Zugstange vorgespannt, wodurch es konstruktiv einfach herstellbar ist.

Die Erfindung wird bezüglich eines vorteilhaften Ausführungsbeispiels näher erläutert mit:
Fig. 1 als erster Arbeitstakt der Kolbenpumpe mit Filterkolben
Fig. 2 als zweiter Arbeitstakt der Kolbenpumpe mit Filterkolben
Fig. 3 als dritter Arbeitstakt der Kolbenpumpe mit Filterkolben

Nach Fig. 1 weist eine Kolbenpumpe 1 mit einem, in einem Zylinder 2 mit einem selbstständig schliessendes Einlassventil 3 zu einem Pumpraum 4, dichtend hin- und herbewegten Kolben 5 einen mit diesem über Filterfedern 6 federnd vorgespannten, axial begrenzt dichtend beweglichen vorgelagerten Filterkolben 7 auf, welcher mit dem Kolben 5 ein selbstständig schliessendes Auslassventil 8 ausbildet. Bei der Hin-Bewegung vergrössert der Kolben 5 den Pumpraum 4, wodurch bei geschlossenem Auslassventil 8 ein Unterdruck entsteht, welcher das mit Feststoffen versetzte Fluid 9 über das dadurch geöffnete Einlassventil 3 in den Pumpraum 4 einströmen lässt.

Nach Fig. 2 verkleinert sich bei der Her-Bewegung der Pumpraum 4 und das mit Feststoffen versetzte Fluid 9 wird verdichtet, wodurch der vorgelagerte Filterkolben 7 gegen die Vorspannung der axial vorspannenden Filterfedern 6 auf den Kolben 5 zubewegt wird und das Auslassventil 8 öffnet, welches das durch den Filterkolben 7 gefilterte und durch den Kolben 5 verdichtete gereinigte Fluid 9 ausströmen lässt. Im Pumpraum 4 sammelt sich das mit Feststoffen aufkonzentriertes Fluid 9 an.

Nach Fig. 3 weist die Kolbenpumpe 1 ein selbstständig schliessendes Konzentratauslassventil 10 zum Pumpraum 4 auf, welches bei einem Überdruck im Pumpraum 4 das mit Feststoffen aufkonzentrierte Fluid 9 auslässt. Das selbstständig schliessende Auslassventil 8 ist endseitig weggesteuert schliessend mit einer Auslassventilfeder 11 über einer Zugstange 12 vorgespannt, welche bei einem kurz vor dem unteren Totpunkt der Her-Bewegung angeordneten Axialanschlag 13 des Filterkolbens 7 das Auslassventil 8 schliesst und somit eine Rückströmung des gereinigten Fluids 9 durch den Filterkolben 7 in den Pumpraum 4 erzwingt, wodurch im Pumpraum 4 ein Überdruck aufgebaut wird, welcher das mit Feststoffen aufkonzentrierte Fluid 9 über das Konzentratauslassventil 10 auslässt.

## Patentansprüche

1. Kolbenpumpe mit einem Zylinder (2), einem selbstständig schliessendem Einlassventil (3) zu einem Pumpraum (4), einem dichtend hin- und herbewegbaren Kolben (5) und einem dichtend vorgelagerten Filterkolben (7), **dadurch gekennzeichnet, dass** der Kolben (5) mit dem vorgelagerten Filterkolben (7) federnd vorgespannt, axial begrenzt beweglich ist, und dass der Kolben (5) mit dem Filterkolben (7) ein selbstständig schliessendes Auslassventil (8) ausbildet.

2. Kolbenpumpe nach Anspruch 1, **dadurch gekennzeichnet, dass** sie ein selbstständig schliessendes Konzentratauslassventil (10) zum Pumpraum (4) aufweist.

3. Kolbenpumpe nach Anspruch 2, **dadurch gekennzeichnet, dass** kurz vor dem unteren Totpunkt des Filterkolben (7) ein Axialanschlag (13) ausgebildet ist und dass das selbstständig schliessende Auslassventil (8) zusätzlich endseitig weggesteuert schliessend ausgeführt ist, wodurch eine Rückströmung des gereinigten Fluids (9) durch den Filterkolben (7) und ein das Konzentratauslassventil (10) öffnender Überdruck erzeugbar ist.

4. Kolbenpumpe nach Anspruch 3, **dadurch gekennzeichnet, dass** das endseitig weggesteuert schliessende Auslassventil (8) mit einer Auslassventilfeder (11) über einer Zugstange (12) vorgespannt ist.

5. Kolbenpumpe nach einem der vorherigen Ansprüche, **dadurch gekennzeichnet, dass** der Kolben (5) mit dem vorgelagerten Filterkolben (7) über zumindest eine axial vorspannende Filterfeder (6) miteinander verbunden sind.

6. Verfahren zur Förderung und Filterung eines mit Feststoffen versetzten Fluids wobei eine Kolbenpumpe nach einem der vorhergehenden Ansprüche verwendet wird, wobei in einem ersten Arbeitstakt der Kolben (5) durch seine axiale Hin-Bewegung den Pumpraum (4) vergrössert, wodurch bei geschlossenen Auslassventil (8) ein Unterdruck entsteht, welcher das mit Feststoffen versetzte Fluid (9) über das dadurch geöffnete Einlassventil (3) in den Pumpraum (4) einströmen lässt, und wobei in einem zweiten Arbeitstakt sich durch seine axiale Her-Bewegung der Pumpraum (4) verkleinert und das mit Feststoffen versetzte Fluid (9) verdichtet wird, wodurch der vorgelagerte Filterkolben (7) gegen die Vorspannung auf den Kolben (5) zubewegt wird und das Auslassventil (8) öffnet, welches das durch den Filterkolben (7) gefilterte und durch den Kolben (5) verdichtete gereinigte Fluid (9) ausströmen lässt.

7. Verfahren nach Anspruch 6, **dadurch gekennzeichnet, dass** in einem dritten Takt das mit Feststoffen aufkonzentrierte Fluid (9) über das Konzentratauslassventil (10) ausgelassen wird.

8. Verfahren nach Anspruch 7, **dadurch gekennzeichnet, dass** in dem dritten Takt eine Rückströmung des gereinigten Fluids (9) durch den Filterkolben (7) in den Pumpraum (4) bewirkt wirkt.

## Claims

1. Piston pump comprising a cylinder (2), a self-shutting inlet valve (3) to a pump area (4), a piston (5) which moves sealingly to and fro (5) and a sealing downstream filter piston (7), **characterised in that** the piston (5) is resiliently pretensioned by the downstream filter piston (7), of axially restricted movement, and the piston (5) forms with the filter piston (7) a self-shutting outlet valve (8).

2. Piston pump according to Claim 1, **characterised in that** it comprises a self-shutting concentrate outlet valve (10) to pump area (4).

3. Piston pump according to Claim 2, **characterised in that** just ahead of the lower dead point of the filter piston (7) is designed an axial stop (13), and the self-shutting outlet valve (8) is additionally designed to shut when endsidedly moved away which allows generation of both a reverse flow of purified fluid (9) through the filter piston (7) and a positive pressure which opens the concentrate outlet valve (10).

4. Piston pump according to Claim 3, **characterised in that** the endsidedly moved away shutting outlet valve (9) is pretensioned by an outlet valve spring (11) via a tension rod (12).

5. Piston pump according to one of the above claims, **characterised in that** the piston (5) is connected to the downstream filter piston (7) via at least one axially pretensioning filter spring (6).

6. Method for conveying and filtering a solids containing fluid, and a piston pump according to the above claims is used, and in a first work cycle the piston (5) increases the pump area (4) by its axial movement, and with the outlet valve (8) shut a negative pressure is generated which allows the solids containing fluid (9) to flow via the thus opened inlet valve (3) into the pump area (4), and in a second work cycle the pump area (4) decreases by its axial outward movement and the solids containing fluid (9) is compressed, causing the downstream filter piston (7) to be moved against pretensioning towards the piston (5) and opening the outlet valve (8) which allows fluid (9) which has been filtered by the filter piston (7) and compressed by the piston (5) to flow out.

7. Method according to Claim 6, **characterised in that** in a third work cycle the fluid (9), which is concentrated further with solids, is discharged via the concentrate outlet valve.

8. Method according to Claim 7, **characterised in that** in the third cycle a return flow of the purified fluid (9)is effected via the filter piston (7) into the pump area (4).

## Revendications

1. Pompe à piston comprenant un cylindre (2), une soupape d'admission à fermeture automatique (3) communiquant avec une chambre de pompe (4), un piston à mouvement alternatif étanche (5) et un piston filtrant amont étanche (7), **caractérisée en ce que** le piston (5) peut effectuer, avec le piston filtrant amont (7) soumis à une précontrainte élastique, un déplacement axial limité, et **en ce que** le piston (5) forme, avec le piston filtrant (7), une soupape d'échappement à fermeture automatique (8).

2. Pompe à piston selon la revendication 1, **caractérisée en ce qu'**elle comporte une soupape d'échappement de concentré à fermeture automatique (10) communiquant avec la chambre de pompe (4).

3. Pompe à piston selon la revendication 2, **caractérisée en ce que** peu avant le point mort bas du piston filtrant (7) est ménagée une butée axiale (13), et **en ce que** la soupape d'échappement à fermeture automatique (8) est également conçue à son extrémité pour se fermer en fonction de la course, ce qui crée un reflux du fluide épuré (9) à travers le piston filtrant (7) et une surpression ouvrant la soupape d'échappement de concentré (10).

4. Pompe à piston selon la revendication 3, **caractérisée en ce que** la soupape d'échappement (8) fermant à son extrémité en fonction de la course est précontrainte par un ressort de soupape d'échappement (11) par l'intermédiaire d'une tige de traction (12).

5. Pompe à piston selon une des revendications précédentes, **caractérisée en ce que** le piston (5) avec le piston filtrant amont (7) sont reliés entre eux par l'intermédiaire d'au moins un ressort de filtre à précontrainte axiale (6).

6. Procédé pour refouler et filtrer un fluide chargé de matières solides, dans lequel on utilise une pompe à piston selon une des revendications précédentes, dans lequel un premier temps de travail le piston (5) agrandit la chambre de pompe (4) en reculant axialement, ce qui, la soupape d'échappement (8) étant fermée, crée une dépression qui aspire le fluide (9) chargé de matières solides dans la chambre de pompe (4) à travers la soupape d'admission (3) ainsi ouverte, et, dans un deuxième temps de travail, la chambre de pompe (4) se rétrécit du fait de l'avance axiale du piston et le fluide (9) chargé de matières solides est comprimé, ce qui a pour effet de déplacer le piston filtrant amont (7) vers le piston (5) à l'encontre de la précontrainte et d'ouvrir la soupape d'échappement (8), laquelle évacue le fluide épuré (9) filtré par le piston filtrant (7) et comprimé par le piston (5).

7. Procédé selon la revendication 6, **caractérisé en ce que**, dans un troisième temps, le fluide (9) concentré en matières solides est évacué à travers la soupape d'échappement de concentré (10).

8. Procédé selon la revendication 7, **caractérisé en ce que** dans un troisième temps s'opère un reflux du fluide épuré (9) dans la chambre de pompe (4) à travers le piston filtrant (7).
